# FASCICULE DE BREVET EUROPEEN

(11) **EP 2 194 353 B1**
(45) Date de publication et mention de la délivrance du brevet: **23.10.2013**
(21) Numéro de dépôt: 09177072.7
(22) Date de dépôt: 25.11.2009
(51) Int. Cl.: F41H 11/12, F42D 5/02

(54) **Procédé et système de détection d'engins explosifs improvisés ou analogues.**
Verfahren und System zur Erkennung von unkonventionellen Spreng- oder Brandvorrichtungen oder dergleichen
Method and system for detecting improvised explosive devices or similar

(30) Priorité: 02.12.2008 FR 0806758
(43) Date de publication de la demande: 09.06.2010
(73) Titulaire: MBDA France, 75016 Paris (FR); Institut Franco-Allemand de Recherches de Saint-Louis, 68301 Saint-Louis Cedex (FR)
(72) Inventeur: Hubert-Habart, Christophe, 92190, MEUDON (FR); Monnin, David, 68120 Pfastatt (FR)
(74) Mandataire: Gevers France

(56) Documents cités:
- GB-A- 2 103 901
- GB-A- 2 243 266
- GB-A- 2 439 627
- JP-A- 10 307 110
- ZA-A- 9 510 950

## Description

La présente invention concerne un procédé et un système de détection d'engins explosifs improvisés (EEI) ou analogues.

On sait que les engins explosifs improvisés sont de plus en plus employés pour piéger un itinéraire, tel qu'une route ou une piste et leurs bas-côtés, d'une zone de conflit, du fait qu'ils sont facilement dissimulables en raison de leur dimension réduite et qu'ils peuvent être conçus et fabriqués relativement facilement et artisanalement à partir de composants disponibles commercialement et/ou montés sur des matériels et appareils grands publics en étant détournés de leur application initiale. Ainsi, ils constituent une menace importante pour les véhicules et les individus, civils ou militaires, qui empruntent ces itinéraires piégés.

Pour sécuriser une telle route ou piste, on peut par exemple utiliser des systèmes destructifs attelés à des véhicules motorisés et à base de mécanismes de leurrage ou neutralisation qui déclenchent, lorsqu'ils passent sur les engins, l'explosion de leur charge entraînant par ailleurs l'endommagement d'une partie des mécanismes, ou, des systèmes non destructifs auxquels l'invention appartient et qui permettent de détecter des engins explosifs et, donc, de localiser lesdits engins à partir entre autres de rayons X ou analyses neutroniques.

Cependant, ces derniers systèmes sont difficilement applicables à un véhicule en mouvement destiné à la détection d'engins explosifs en raison notamment :
- du délai des mesures trop important nuisant à la progression du véhicule,
- de la faible portée des systèmes inférieure à quelques mètres, et
- de la législation sur l'utilisation de rayons X ou neutroniques sur les personnes.

La présente invention a pour but de remédier à ces inconvénients et concerne un procédé et un système de détection d'engins explosifs improvisés, qui peuvent être utilisables sur un véhicule en mouvement en étant sans contrainte vis-à-vis des personnes situées dans le véhicule ou proches de celui-ci.

À cette fin, selon l'invention, le procédé pour la détection des cibles par corrélation d'images et consistant :
○ à délivrer en continu des images actuelles représentatives de scènes dans lesquelles lesdites cibles sont susceptibles de se trouver ;
○ à remplacer au moins certaines desdites images actuelles par des images antérieures précédemment enregistrées, prises au même endroit ; et
○ à afficher successivement lesdites images actuelles et lesdites images antérieures de remplacement pour permettre, par la corrélation des images actuelles et antérieures, la détection desdites cibles,
est caractérisé en ce que, lesdites cibles étant des engins explosifs improvisés ou analogues, dissimulés partiellement ou totalement, sur un itinéraire ou à proximité de celui-ci et ledit procédé étant mis en oeuvre à partir d'un véhicule circulant sur ledit itinéraire, ce procédé consiste de plus :
○ avant d'afficher lesdites images actuelles et antérieures, à recaler la position géographique desdites images actuelles et antérieures successives de manière que les points fixes desdites images successives coïncident ; et
○ à mettre à jour lesdites images antérieures précédemment enregistrées par lesdites images actuelles délivrées en continu et représentatives dudit itinéraire suivi.

Ainsi, grâce à l'invention, le procédé de détection par corrélation d'images est totalement passif puisqu'il n'émet aucune radiation dangereuse et ne fait pas l'objet en conséquence de contraintes réglementaires d'utilisation, de sorte qu'il peut être mis techniquement en application très facilement. Un tel procédé par analyse d'images permet de remarquer un changement dans l'image actuelle comparativement à une image antérieure, lequel changement peut correspondre à la présence d'un engin explosif, et fonctionne par conséquent en temps réel avec un véhicule en mouvement.

On remarquera que :
○ la partie pré-caractérisante de la définition ci-dessus du procédé conforme à la présente invention se rapporte au document GB 2 103 901 qui décrit un système de surveillance par télévision, disposé de façon statique à poste fixe, seule sa caméra étant éventuellement orientable en azimut ;
○ le document GB 2 439 627 décrit un procédé et un système pour détecter, à partir d'un véhiculé, des engins explosifs improvisés, disposés dans une zone d'intérêt fixe, située en oblique par rapport audit véhicule ; et
○ le document GB 2 243 266 décrit un système de surveillance statique d'un parking par corrélation d'images, ce système mettant à jour l'image de référence à l'arrivée ou au départ d'une automobile.

De préférence, pour obtenir une analyse optimale de l'itinéraire emprunté par le véhicule, le procédé consiste, conformément à la présente invention, à remplacer une image actuelle sur deux par une image antérieure et à afficher successivement lesdites images actuelles et antérieures ainsi alternées. On peut aussi afficher des groupes d'images alternés (supérieures à deux images). Tout changement entre les images (ou groupes d'images) représentatives de la route et de ses abords est ainsi mis en évidence pas à pas le long de l'itinéraire, ce qui permet de le sécuriser au mieux.

L'invention concerne également un système de détection d'engins explosifs improvisés ou analogues, destiné à mettre en oeuvre le procédé défini précédemment. Ce système comprend :
○ au moins une source de prise de vues montée sur ledit véhicule circulant sur ledit itinéraire et délivrant lesdites images actuelles de celui-ci ;
○ une base de données desdites images antérieures précédemment enregistrées dudit itinéraire ;
○ un dispositif de traitement d'images en temps réel, auquel sont reliées ladite source de prise de vues et ladite base de données et qui remplace au moins certaines desdites images actuelles par des images antérieures de ladite base de données, prises au même endroit dudit itinéraire ; et
○ un dispositif d'affichage desdites images actuelles et antérieures ainsi combinées par ledit dispositif de traitement,
et il est caractérisé en ce qu'il comporte :
○ un moyen pour recaler la position géographique de deux images respectivement actuelle et antérieure successives ; et
○ une liaison entre ladite source de prise de vues et ladite base de données de manière à mettre à jour lesdites images antérieures de ladite base de données par les images actuelles prises par ladite source.

Ainsi, un tel système s'intègre aisément dans un véhicule de par sa dimension réduite et consomme, par ailleurs, peu d'énergie pour son fonctionnement, puisque sa source de prise de vues est une simple caméra et son dispositif d'affichage un moniteur. La portée de détection du système peut être importante puisqu'elle dépend de la résolution du capteur et des caractéristiques de l'objectif de la caméra. Une portée de quelques dizaines à quelques centaines de mètres est ainsi atteignable en fonction de la taille des objets à détecter.

Avantageusement, ledit dispositif de traitement remplace une image actuelle sur deux, prise par ladite source, par une image antérieure de ladite base de données, de sorte à visualiser sur ledit dispositif d'affichage une succession alternée desdites images actuelles et antérieures.

De préférence, ladite base de données d'images antérieures contient des images fournies par la même source de prise de vues, conférant au système une fiabilité importante.
La figure du dessin annexé fera bien comprendre comment l'invention peut être réalisée.
La figure 1 représente schématiquement le système de détection d'engins explosifs improvisés appliquant le procédé selon l'invention.

Le système de détection 1 selon l'invention est monté à bord d'un véhicule 2 généralement du type militaire, symbolisé par un trait mixte rectangulaire et circulant sur un itinéraire (route ou piste) susceptible de comporter des engins explosifs improvisés qui peuvent être totalement ou partiellement enfouis et/ou dissimulés dans la route ou ses bas-côtés.

Pour cela, le système comprend, comme on le verra plus en détail ci-après, une source de prise de vues 3 d'images actuelles I, une base de données 4 d'images antérieures de référence IA dudit itinéraire, un dispositif de traitement d'images 5, un moyen de recalage d'images 6 et un dispositif d'affichage 7.

En particulier, la source de prise de vues 3 est une caméra 3A embarquée dans le véhicule 2 et permettant de prendre les images actuelles I de l'itinéraire et de visualiser ainsi sur le dispositif d'affichage 7, la route et les bas-côtés de l'itinéraire sur lequel circule le véhicule, de sorte à délivrer en temps réel et en continu, les images actuelles de l'itinéraire.

La base de données 4 contient des images antérieures IA du même itinéraire mais filmées précédemment et contenues sur tout support informatique approprié de stockage, intégré au véhicule. Ces images peuvent avoir été prises par la même caméra lors d'un passage précédent sur le même itinéraire.

Le dispositif de traitement d'images 5 est relié à la caméra 3A et à la base de données 4 et reçoit ainsi les informations (images I et IA) envoyées par la caméra 3A et la base de données 4. Le rôle du dispositif de traitement 5 est de remplacer des images actuelles I délivrées par la caméra par des images antérieures IA fournies par la base de données 4 et situées au même endroit. Pour optimiser la détection d'engins explosifs le long de l'itinéraire, une image actuelle I sur deux est remplacée par une image antérieure IA, de sorte que l'affichage alternatif des images actuelles I de la caméra et des images antérieures IA de la base de données permet de voir immédiatement les changements survenus tout le long de l'itinéraire actuel comparativement à celui précédemment enregistré. Pour visualiser cela, le dispositif d'affichage 7 est par exemple un moniteur de visualisation 7A.

Ainsi, comme le montre la figure 1, les deux images fournies, respectivement actuelle I et antérieure IA, à un instant donné en un même endroit, peuvent ne pas être rigoureusement identique en ce qui concerne leur positionnement spatial, géographique. Notamment du fait que les véhicules n'empruntent pas exactement le même chemin le long de l'itinéraire et/ou que les caméras ne sont pas placées au même endroit sur les véhicules. On voit ainsi que la route R de l'itinéraire IT avec ses deux arbres AR de l'image actuelle I délivrée par la caméra 3A est légèrement décalée vers la droite par rapport à la même route R de l'itinéraire IT avec les deux mêmes arbres AR de l'image antérieure IA délivrée par la base de données 4, laquelle route se trouve au centre de l'image antérieure IA.

Le système 1 de l'invention prévoit cela et son moyen de recalage 6 peut consister en plusieurs interventions, par exemple : soit à recaler l'image actuelle I filmée par la caméra 3A avec celle IA de la base de données 4 à partir de la position du véhicule ou à partir de la position du véhicule et de l'orientation de la caméra, de manière à superposer lesdites images I et IA, soit à utiliser un équipement propre au système de détection 1 ou à utiliser un équipement spécifique du véhicule tel qu'un système de positionnement par satellites, centrale inertielle, s'il en possède un, lequel équipement permet de savoir où ont été prises les images I et IA, en facilitant ainsi leur recalage.

Un tel recalage des images actuelles I et antérieures IA est nécessaire aussi pour assurer un bon confort visuel de l'opérateur en charge de surveiller les images défilant alternativement sur le moniteur de visualisation 7A.

Le système 1 ainsi décrit peut repérer, par corrélation d'images, tout changement survenant entre des images successives défilant sur le moniteur 7A. Par exemple, on remarque que sur l'image actuelle I représentée et délivrée par la caméra 3A, ainsi que sur l'image recalée IR du moniteur 7A, se trouve une tache noire T, sur le bas-côté gauche de la route R, alors qu'elle n'apparaît pas sur l'image antérieure IA. Ainsi, grâce à l'affichage alternatif des images actuelles et antérieures de la base de données, l'opérateur voit un clignotement sur le moniteur 7A représentatif du changement entre les images successives et correspondant dans l'exemple à la tache T, laquelle peut être un engin explosif improvisé. Si c'est le cas, ce dernier ainsi détecté est alors neutralisé.

Pendant ou à l'issue de la mission du véhicule, les images prises par la caméra durant le déplacement servent à alimenter, par une liaison 8, la base de données 4 laquelle est ainsi mise à jour. Le remplacement des images anciennes par des images récentes permet de s'affranchir des changements naturels lents dans le paysage comme, par exemple, ceux de la végétation.

Pour faciliter l'interprétation par l'opérateur, le dispositif de traitement d'images 5 peut s'effectuer automatiquement pour détecter et mettre en évidence les éléments ayant changés dans le paysage.

Par ailleurs, le dispositif de traitement d'images 5 peut également agir sur les images de manière à réduire l'effet des variations de luminosité ou des ombres portées entre les deux images qui ont été prises à des instants différents.

La base de données d'images référencées 4 peut bien entendu être partagée entre plusieurs véhicules pouvant utiliser par exemple une même portion d'itinéraire.

## Revendications

1. Procédé pour la détection de cibles par corrélation d'images et consistant :
• à délivrer en continu des images actuelles (I) représentatives de scènes dans lesquelles lesdites cibles sont susceptibles de se trouver ;
• à remplacer au moins certaines desdites images actuelles (I) par des images antérieures (IA) précédemment enregistrées, prises au même endroit ; et
• à afficher successivement lesdites images actuelles et lesdites images antérieures de remplacement pour permettre, par la corrélation des images actuelles et antérieures, la détection desdites cibles,
**caractérisé en ce que**, lesdites cibles étant des engins explosifs improvisés ou analogues, dissimulés partiellement ou totalement, sur un itinéraire ou à proximité de celui-ci et ledit procédé étant mis en oeuvre à partir d'un véhicule circulant sur ledit itinéraire, ce procédé consiste de plus :
• avant d'afficher lesdites images actuelles et antérieures, à recaler la position géographique desdites images actuelles (I) et antérieures successives (IA) de manière que les points fixes desdites images successives coïncidant ; et
• à mettre à jour lesdites images antérieures (IA) précédemment enregistrées par lesdites images actuelles (I) délivrées en continu et représentatives dudit itinéraire suivi.

2. Procédé selon la revendication 1,
**caractérisé en ce qu'**il consiste à remplacer une image actuelle (I) sur deux par une image antérieure (IA) et à afficher successivement lesdites images actuelles et antérieures ainsi alternées.

3. Système de détection d'engins explosifs improvisés ou analogues, destiné à mettre en oeuvre le procédé tel que défini selon l'une des revendications 1 ou 2, et comprenant:
- au moins une source de prise de vues (3) montées sur ledit véhicule (2) circulant sur ledit itinéraire et délivrant lesdites images actuelles (I) de celui-ci ;
- une base de données (4) desdites images antérieures (IA) précédemment enregistrées dudit itinéraire ;
- un dispositif de traitement d'images (5) en temps réel, auquel sont reliées ladite source de prise de vues et ladite base de données et qui remplace au moins certaines desdites images actuelles par des images antérieures de ladite base de données, prises au même endroit dudit itinéraire ; et
- un dispositif d'affichage (7) desdites images actuelles et antérieures ainsi combinées par ledit dispositif de traitement (5),
**caractérisé en ce qu'**il comporte :
- un moyen (6) pour recaler la position géographique de deux images respectivement actuelle et antérieure successives ; et
- une liaison (8) entre ladite source de prise de vues (3) et ladite base de données (4) de manière à mettre à jour lesdites images antérieures (IA) de ladite base de données (4) par les images actuelles (I) prises par ladite source (3).

4. Système selon la revendication précédente,
**caractérisé en ce que** ledit dispositif de traitement (5) est du type à remplacement d'images, une image actuelle sur deux prise par ladite source étant remplacée par une image antérieure de ladite base de données, de sorte à visualiser sur ledit dispositif d'affichage (7) une succession alternée desdites images actuelles (I) et antérieures (IA).

5. Système selon l'une quelconque des revendications 3 ou 4,
**caractérisé en ce que** ladite source de prise de vues (3) est une caméra (3A) et ledit dispositif d'affichage (7) est un moniteur (7A).

6. Système selon l'une quelconque des revendications 3 à 5,
**caractérisé en ce que** ladite base de données (4) d'images antérieures contient des images fournies par la même source de prise de vues (3).

7. Système selon l'une quelconque des revendications 3 à 6,
**caractérisé en ce que** ladite base de données (4) est partagée entre plusieurs véhicules.

## Patentansprüche

1. Verfahren zur Erfassung von Zielen durch Korrelation von Bildern, darin bestehend:
- kontinuierlich aktuelle Bilder (I) zu liefern, die für Szenen repräsentativ sind, in denen sich die Ziele befinden können;
- mindestens gewisse der aktuellen Bilder (I) durch frühere Bilder (IA), die vorher aufgezeichnet und an derselben Stelle aufgenommen wurden, zu ersetzen; und
- nacheinander die aktuellen Bilder und die früheren Ersatzbilder anzuzeigen, um durch die Korrelation der aktuellen und früheren Bilder die Erfassung der Ziele zu ermöglichen,
**dadurch gekennzeichnet, dass** da diese Ziele improvisierte explosive Geräte oder dergleichen sind, die teilweise oder zur Gänze auf einer Strecke oder in der Nähe derselben versteckt sind, und das Verfahren von einem auf dem Weg fahrenden Fahrzeug aus eingesetzt wird, dieses Verfahren ferner darin besteht:
- vor der Anzeige der aktuellen und früheren Bilder die geographische Position der aktuellen (I) und darauf folgenden früheren Bilder (IA) neu zu justieren, so dass die Fixpunkte der aufeinanderfolgenden Bilder zusammenfallen; und
- die vorher aufgezeichneten früheren Bilder (IA) durch die aktuellen Bilder (I), die kontinuierlich geliefert werden und für die Fahrstrecke repräsentativ sind, zu aktualisieren.

2. Verfahren nach Anspruch 1,
**dadurch gekennzeichnet, dass** es darin besteht, jedes zweite aktuelle Bild (I) durch ein früheres Bild (IA) zu ersetzen und nacheinander die aktuellen und früheren Bilder, die sich auf diese Weise abwechseln, anzuzeigen.

3. System zur Erfassung von improvisierten explosiven Geräten oder dergleichen, das dazu bestimmt ist, das Verfahren, wie nach einem der Ansprüche 1 oder 2 definiert, einzusetzen, umfassend:
- mindestens eine Bildaufnahmequelle (3), die auf dem Fahrzeug (2), das auf der Strecke fährt, montiert ist und die aktuellen Bilder (I) desselben liefert;
- eine Datenbasis (4) der vorher aufgezeichneten früheren Bilder (IA) der Strecke;
- eine Bildbearbeitungsvorrichtung (5) in Echtzeit, mit der die Bildaufnahmequelle und die Datenbasis verbunden sind, und die mindestens gewisse der aktuellen Bilder durch frühere Bilder aus der Datenbasis, die an derselben Stelle der Strecke aufgenommen wurden, ersetzt; und
- eine Anzeigevorrichtung (7) der aktuellen und früheren Bilder, die auf diese Weise durch die Bearbeitungsvorrichtung (5) kombiniert wurden,
**dadurch gekennzeichnet, dass** es Folgendes umfasst:
- ein Mittel (6) zum Nachjustieren der geographischen Position von zwei aufeinanderfolgenden aktuellen bzw. früheren Bildern; und
- eine Verbindung (8) zwischen der Bildaufnahmequelle (3) und der Datenbasis (4), um die früheren Bilder (IA) der Datenbasis (4) durch die von der Quelle (3) aufgenommenen aktuellen Bilder (I) zu aktualisieren.

4. System nach dem vorhergehenden Anspruch,
**dadurch gekennzeichnet, dass** die Bearbeitungsvorrichtung (5) vom Typ mit Bildersatz ist, wobei jedes zweite aktuelle Bild, das von der Quelle aufgenommen wird, durch ein früheres Bild aus der Datenbasis ersetzt wird, so dass auf der Anzeigevorrichtung (7) eine alternierende Aufeinanderfolge der aktuellen (I) und früheren Bilder (IA) angezeigt wird.

5. System nach einem der Ansprüche 3 oder 4,
**dadurch gekennzeichnet, dass** die Bildaufnahmequelle (3) eine Kamera (3A) ist, und die Anzeigevorrichtung (7) ein Monitor (7A) ist.

6. System nach einem der Ansprüche 3 bis 5,
**dadurch gekennzeichnet, dass** die Datenbasis (4) von früheren Bildern Bilder enthält, die von derselben Bildaufnahmequelle (3) geliefert wurden.

7. System nach einem der Ansprüche 3 bis 6,
**dadurch gekennzeichnet, dass** die Datenbasis (4) zwischen mehreren Fahrzeugen aufgeteilt ist.

## Claims

1. Method for detecting targets by correlation of images and comprising:
• continuously supplying current images (I) representing scenes in which said targets are likely to be found;
• replacing at least some of said current images (I) with earlier images (IA) recorded previously, taken at the same location; and
• successively displaying said current images and said replacement earlier images to enable said targets to be detected by the correlation of the current and earlier images,
**characterised in that**, with said targets being improvised explosive devices or the like, partially or totally hidden, on or close to a route, and said method being carried out from a vehicle travelling over said route, this process further comprises:
• before displaying said current and earlier images, resetting the geographic position of said successive current (I) and earlier (IA) images so that the fixed points of said successive images coincide; and
• updating said previously recorded earlier images (IA) with said current images (I) supplied continuously and representative of said route followed.

2. Method according to claim 1, **characterised in that** it comprises replacing one in two current images (I) with an earlier image (IA) and successively displaying said current and earlier images alternating in this manner.

3. System for detecting improvised explosive devices or the like, intended to implement the method as defined in one of claims 1 or 2, and comprising:
- at least one image-shooting source (3) mounted on said vehicle (2) travelling over said route and supplying said current images (I) of said route;
- a database (4) of said previously recorded earlier images (IA) of said route;
- a device (5) for processing images in real time, which is connected to said image-shooting source and said database and which replaces at least some of said current images with earlier images from said database shot at the same location on said route; and
- a device (7) for displaying said current and earlier images thus combined by said processing device (5),
**characterised in that** it comprises:
- means (6) for resetting the geographical position of two successive current and earlier images, respectively; and
- a connection (8) between said image-shooting source (3) and said database (4) so as to update said earlier images (IA) of said database (4) with the current images (I) shot by said source (3).

4. System according to the previous claim,
**characterised in that** said processing device (5) is of the image replacement type, one current image in two taken by said source being replaced by an earlier image from said database, so as to display on said display device (7) an alternating series of said current (I) and earlier (IA) images.

5. System according to one of claims 3 or 4,
**characterised in that** said image-shooting source (3) is a camera (3A) and said display device (7) is a monitor (7A).

6. System according to any one of claims 3 to 5, **characterised in that** said database (4) of earlier images contains images supplied by the same image-shooting source (3).

7. System according to any one of claims 3 to 6, **characterised in that** said database (4) is shared between several vehicles.
